# EUROPÄISCHE PATENTSCHRIFT

(11) **EP 3 626 635 B1**
(45) Veröffentlichungstag und Bekanntmachung des Hinweises auf die Patenterteilung: **06.09.2023**
(21) Anmeldenummer: 19188822.1
(22) Anmeldetag: 29.07.2019
(51) Int. Cl.: B65B 7/16, B65B 7/28, B65B 25/16, B65B 41/06, B65B 43/10, B65B 43/26, B65B 43/28, B65B 43/30, B65B 43/46, B65B 43/52, B65B 9/04

(54) **VERPACKUNGSANLAGE UND VERFAHREN ZUM HERSTELLEN EINER VERPACKUNG**
PACKAGING ASSEMBLY AND METHOD FOR PRODUCING PACKAGING
INSTALLATION D'EMBALLAGE ET PROCÉDÉ DE FABRICATION D'UN EMBALLAGE

(30) Priorität: 30.08.2018 DE 102018214761
(43) Veröffentlichungstag der Anmeldung: 25.03.2020
(73) Patentinhaber: MULTIVAC Sepp Haggenmüller SE & Co. KG, 87787 Wolfertschwenden (DE)
(72) Erfinder: LUTZ, Florian, 87724 Ottobeuren (DE); WÄGELE, Markus, 87763 Lautrach (DE)
(74) Vertreter: Grünecker Patent- und Rechtsanwälte PartG mbB

(56) Entgegenhaltungen:
- EP-A1- 1 714 874
- EP-A1- 2 052 974
- EP-A1- 2 133 272
- WO-A1-2017/001114
- DE-B- 1 295 342
- DE-U- 8 705 541
- US-A- 3 907 161
- US-A- 5 133 169
- US-A- 6 021 629
- US-A1- 2011 072 764
- US-A1- 2015 266 602
- US-B1- 6 623 236

## Beschreibung

Die vorliegende Erfindung betrifft eine Verpackungsanlage gemäß dem Anspruch 1. Die Erfindung bezieht sich ferner auf ein Verfahren gemäß dem Verfahrensanspruch 12.

Bei bekannten Maschinentypen, die auf dem technischen Gebiet der Erfindung eingesetzt werden, besteht eine wesentliche Herausforderung darin, die der Maschine zur Weiterverarbeitung zugeführten Schalenteile, in der Praxis auch Trays genannt, präzise in einem vorbestimmten Format aufzunehmen, weiter zu transportieren und schließlich an eine Arbeitsstation, beispielsweise eine Tiefziehformstation der Verpackungsmaschine, zu übergeben.

Eine präzise Übergabe an einer Tiefziehstation bewirkt, dass daran hergestellte tiefgezogene Verpackungsmulden ebenfalls präzise mit dafür zur Verfügung gestellten Trays zusammengeführt und miteinander verbunden werden können, um ein aus unterschiedlichen Verpackungsmaterialen zusammengesetztes Verpackungsunterteil zur Aufnahme eines Produkts, beispielsweise eines entlang der anschließenden Arbeitsstrecke bereitgestellten Lebensmittelprodukts, wie z.B. Wurst, Fleisch oder Käse, herzustellen.

Somit lassen sich im Verbund aus materiell unterschiedlichen Schalenteilen mehrschichtige Verpackungsunterteile entlang einer Verpackungsmaschine herstellen, die durch den Einsatz verschiedener Materialien besondere Verpackungscharakteristika aufweisen können.

Die WO 2013/004837 A1 offenbart eine Verpackungsmaschine gemäß dem obigen Einsatzzweck, wobei als Transferelement zwischen einem Transportmittel und einer Folienbahn eine Transfertrommel eingesetzt wird, um Strukturelemente von dem Transportmittel aufzunehmen und unter der Folienbahn zu platzieren. Die Transfertrommel umfasst an ihrer Oberfläche eine Vielzahl von Einbuchtungen, die jeweils ein Strukturelement zumindest teilweise aufnehmen können. Nachteilig daran ist, dass die Transfertrommel viel Platz beansprucht und die Weitergabe der Trays schwierig mit dem Herstellungsprozess der Verpackungsmaschine synchonisierbar ist.

Die WO 2017/001114 A1 offenbart ebenfalls eine hinsichtlich des Einsatzzwecks der Erfindung entsprechende Verpackungsmaschine. Darin kommt eine Saugeinheit für den Transfer von Strukturelementen an der Verpackungsmaschine zum Einsatz. Die Saugeinheit saugt die ihr bereitgestellten Strukturelemente an einer Bodeninnenseite an. Nachteilig daran ist, dass zum Transport tief ausgebildeter Strukturelemente die Saugeinheit ebenfalls tief bis hin zur Bodeninnenseite des Strukturelements ausgebildet sein muss, um das Strukturelement an der Bodeninnenseite anzusaugen. Dadurch nimmt die Saugeinheit selbst, insbesondere für den Transport verschiedener Trayformate, viel Platz ein und setzt ferner weitere kostspielige Baumaßnahmen an der Verpackungsmaschine voraus, insbesondere an anderen mit der Saugeinheit funktional verbundenen Einheiten. Beispielsweise muss die zur Aufnahme und Weiterverarbeitung der Strukturelemente ausgebildete Arbeitsstation eine große Öffnungsweite aufweisen, wofür kostspielige Hubmechanismen benötigt werden. Des Weiteren besteht die Gefahr, dass die noch in einem bestimmten Format der Saugeinheit bereitgestellten Strukturelemente während deren Aufnahme an der Saugeinheit durch das Ansaugen geringfügig aus ihrer vorbestimmten Position verrutschen, was in einem nachgelagerten Verarbeitungsprozess unerwünschte Herstellungsungenauigkeiten hervorrufen kann. Für das Ansaugen am Verpackungsboden muss dieser auch eine bestimmte zum Ansaugen geeignete plane Oberfläche aufweisen, wodurch man auf bestimmte Verpackungsformate beschränkt ist.

Hinzu kommt, dass sich das vorbestimmte Format an Strukturelementen, welches der Arbeitsstation übergeben werden soll, vom Betrieb der die Verpackungsmaschine mit Strukturelementen beliefernden Zuführvorrichtung abhängig ist. Dies kann insgesamt den Produktionsfluss an der Verpackungsmaschine verlangsamen. Insbesondere beeinflusst bei der WO 2017/001114 A1 der in den Bauraum der Verpackungsmaschine hineinragende Teil der Zuführvorrichtung den konstruktiven Aufbau der Verpackungsmaschine. Damit besteht in technischer Hinsicht eine gewisse bauliche Abhängigkeit, weil eine Beschränkung auf bestimmte Maschinentypen sowie Zuführmittel vorliegt.

US 2015/266602 A1 offenbart eine Zuführvorrichtung zum Transportieren daran gruppierter Kapsein, zu einer nachgelagerten Verpackungsmaschine.

EP 2 052 974 A1 offenbart eine Schalenverschließmaschine mit einer Greifereinrichtung, die zum Hineintransportieren unversiegelter Trays in eine Siegelstation sowie zum Heraustransportieren versiegelter Trays aus der Siegelstation ausgebildet ist.

US 2011/072764 A1 offenbart eine Zuführvorrichtung für einen Traysealer.

Aufgabe der Erfindung ist es, eine im Hinblick auf den oben beschriebenen Stand der Technik verbesserte Verpackungsanlage sowie ein entsprechendes Verfahren zur Verfügung zu stellen, womit sich vor allem insgesamt mittels eines kompakten Aufbaus der Verpackungsanlage der Herstellungsprozess präzise, wirtschaftlich und vielseitig verwirklichen lässt. Weiterhin soll sich die erfindungsgemäße Verpackungsanlage im Vergleich zum Stand der Technik durch ein erhöhtes Kosteneinsparpotential für deren Herstellung auszeichnen.

Diese Aufgabe wird gelöst mittels einer Verpackungsanlage gemäß dem Anspruch 1. Außerdem wird die Aufgabe gelöst mittels eines Verfahrens gemäß dem unabhängigen Anspruch 11.

Verbesserte Weiterbildungen der Erfindung sind in den jeweiligen Unteransprüchen angegeben.

Die erfindungsgemäße Verpackungsanlage umfasst eine Verpackungsmaschine, die vorzugsweise in Form einer Tiefziehverpackungsmaschine konfiguriert ist, sowie eine Zuführvorrichtung für die Verpackungsmaschine, mittels welcher Verpackungselemente zur Aufnahme von Produkten vorzugsweise in einem vorbestimmten Format der Verpackungsmaschine für einen darauf stattfindenden Verpackungsprozess zuführbar sind.

Die der Verpackungsmaschine mittels der Zuführvorrichtung zugeführten Verpackungselemente können eine beliebige Form haben, beispielsweise flach oder schalenförmig ausgebildet sein. Die Verpackungselemente sind insbesondere aus einem papierartigen Fasermaterial, z.B. aus Karton, ggf. aus einem beschichteten Karton, aus einem metallischen Material, z.B. aus Aluminium, einem aufgeschäumten Material, z.B. aus Styropor, einem Zweikomponentenmaterial und/oder aus einem anderen Material hergestellt, welches vornehmlich dafür in Frage kommt, um im Verbund mit einem Folienmaterial ein Verpackungsunterteil auszubilden.

Die erfindungsgemäß eingesetzte Verpackungsmaschine weist ein Maschinengestell auf, mindestens eine, vorzugsweise am Maschinengestell befestigte, Arbeitsstation sowie eine Transportvorrichtung. Das Maschinengestell legt im Wesentlichen einen Bauraum der Verpackungsmaschine fest. Am Maschinengestell lassen sich hervorragend technische Baugruppen der Verpackungsmaschine befestigten.

Die Transportvorrichtung der Verpackungsmaschine umfasst eine Gruppiereinheit zur Aufnahme der mittels der Zuführvorrichtung der Verpackungsmaschine zugeführten Verpackungselemente sowie eine Transfereinheit zum Transport daran aufgenommener Verpackungselemente zur Arbeitsstation. Damit ist die an der Verpackungsmaschine zum Transport der Verpackungselemente eingerichtete Transportvorrichtung im Wesentlichen aus zwei Transporteinheiten, nämlich der Gruppiereinheit und der Transfereinheit, aufgebaut. Dabei kann die Gruppiereinheit funktional als Verlängerung der Zuführvorrichtung, jedoch als eigenständig betreibbares Transportmittel der Verpackungsmaschine vorteilhaft zum Einsatz kommen. Insbesondere kann die Gruppiereinheit neben der Zuführvorrichtung als Mittel zum Herstellen des vorbestimmten Übergabeformats an Verpackungselementen zur Aufnahme mittels der Transfereinheit steuerbar sein. Die separat ansteuerbare Gruppiereinheit kann dabei gewissermaßen Verzögerungen im Bereitstellungsprozess der Verpackungselemente kompensieren. Durch die erfindungsgemäß gewissermaßen zweigeteilte Querzuführung von Verpackungselementen lassen sich insbesondere auch gemäß dem Stand der Technik Baumaßnahmen, die gemäß dem Stand der Technik konstruktiv an der Verpackungsmaschine hinsichtlich des in sie hineinragenden, typenabhängigen Endabschnitts der Zuführvorrichtung nötig waren, auf ein Minimum reduzieren, sodass die im Zusammenhang mit dem Stand der Technik beschriebene konstruktive Abhängigkeit zumindest in wesentlicher Hinsicht wegfällt.

Erfindungsgemäß sind die Gruppiereinheit und die Transfereinheit mittels einer Relativbewegung derart miteinander zusammenführbar, dass die auf der Gruppiereinheit vorzugsweise in einem vorbestimmten Format positionierten Verpackungselemente mittels der Transfereinheit aufnehmbar sind.

Die Erfindung bietet grundsätzlich den Vorteil, dass die von der Zuführvorrichtung an die Verpackungsmaschine übergebenen Verpackungselemente, innerhalb des Bauraums der Verpackungsmaschine präzise in einem vorbestimmten Format bereitgestellt, gemäß diesem weitertransportiert und zur Weiterverarbeitung an die Arbeitsstation übergeben werden können. Sämtliche mittels der Transportvorrichtung durchgeführten Transportwege sind mittels kompakt bauender Einheiten realisierbar, ohne dabei von einem bestimmten Herstellungsformat der jeweiligen Verpackungselemente abhängig zu sein.

Die Transportvorrichtung ist insgesamt hervorragend innerhalb des Maschinengestells der Verpackungsmaschine integrierbar und eignet sich ausgezeichnet im erfindungsgemäßen Einsatz mit unterschiedlichen Zuführvorrichtungstypen.

In konstruktiver Hinsicht ergibt sich insbesondere durch die konstruktive Unterteilung der Transportvorrichtung in die Gruppiereinheit sowie die Transfereinheit ein vorteilhafter integraler Aufbau an der Verpackungsmaschine, womit sich einfach durchführbare Transportbewegungen besser durchführen lassen, um die transportierten Verpackungselemente kontinuierlich der Arbeitsstation zur Weiterverarbeitung zuzuführen.

Das erfindungsgemäße Maschinenkonzept bietet in konstruktiver Hinsicht ein erhöhtes Kosteneinsparpotential im Herstellungsprozess der Verpackungsmaschine, wodurch sich dennoch ein vielseitig einsetzbarer Standardaufbau ergibt, der sich aber problemlos gewissen Umständen entsprechend anpassen lässt.

Die erfindungsgemäße Verpackungsanlage eignet sich insbesondere zum Transport von Verpackungselementen, die als Trays ausgebildet sind. Als Trays ausgebildet besitzen die Verpackungselemente jeweils einen schalenförmigen Körper mit einem oberen Öffnungsbereich.

Die Transfereinheit umfasst gemäß einer Ausführungsform zum Ergreifen der Verpackungselemente eine Saugplatte. Die Saugplatte baut kompakt und eignet sich hervorragend als Transportmittel im Maschinengestell der Verpackungsmaschine.

Eine Ausführungsform der Erfindung sieht vor, dass die Saugplatte mindestens eine Aufnahmeform umfasst, die dazu ausgebildet ist, zumindest teilweise formschlüssig in den oberen Öffnungsbereich eines Trays einzugreifen und den Tray an einer Innenfläche mindestens einer Seitenwand des Trays mittels eines an der Saugplatte angelegten Vakuums festzusaugen, um den Tray hin zur Arbeitsstation zu transportieren. Dadurch nimmt der Tray-Transport mittels der Saugplatte innerhalb der Verpackungsmaschine wenig Platz in Anspruch, was in konstruktiver Hinsicht zu einem kostengünstigen Aufbau der Verpackungsmaschine führt.

Gemäß einer Ausführungsform umfasst die Transfereinheit ferner einen Linearantrieb mit einer am Maschinengestell der Verpackungsmaschine befestigten Führung sowie einem daran in oder entgegen einer Arbeitsrichtung der Verpackungsmaschine verstellbar gelagerten Schlitten, an welchem die Saugplatte befestigt ist. Damit wird erreicht, dass die Saugplatte entlang der Führung zwischen einer Aufnahmeposition, in welcher der Saugplatte mittels der Gruppiereinheit Verpackungselemente übergebbar sind, und einer Übergabeposition verstellbar gelagert ist, in welcher mittels der Saugplatte transportierte Verpackungselemente an die Arbeitsstation übergebbar sind. Mit Hilfe des Linearantriebs lässt sich die Saugplatte innerhalb des Maschinengestells auf kompakte Art und Weise verstellen. Der Linearantrieb besitzt als solcher einen kostengünstigen Aufbau, der sich problemlos am vorliegenden Maschinengestell der Verpackungsmaschine lagern lässt. Eine reversierbar gesteuerte Verstellbewegung der Saugplatte kann mittels des Linearantriebs präzise gesteuert werden und ermöglicht hohe Verstellbeschleunigungen. Hinzu kommt, dass die Saugplatte in der Aufnahmeposition am Linearantrieb stabil zur Aufnahme der Verpackungselemente bereitstellbar ist. Mittels des Linearantriebs lässt sich die Saugplatte auf einem vorbestimmten Höhenniveau präzise hin und her verstellen. Die Saugplatte kann damit als innerhalb des Maschinengestells positionierter Greifer die Traybereitstellung an der Arbeitsstation sicherstellen.

Die Erfindung sieht vor, dass die Gruppiereinheit ein Hubwerk sowie ein daran höhenverstellbar gelagertes Förderband aufweist. Vorzugweise lässt sich das höhenverstellbar gelagerte Förderband mittels des Hubwerks vertikal translatorisch innerhalb des Maschinengestells der Verpackungsmaschine verstellen, um das Förderband mittels einer Hubbewegung zur Weitergabe der darauf positionierten Verpackungselemente auf die darüber positionierbare Saugplatte zuzubewegen. Dem zur Gruppiereinheit gehörigen Förderband können unmittelbar die anhand der Zuführvorrichtung transportierten Verpackungselemente zugeführt werden. Das Förderband, obwohl es eine eigenständige Transporteinheit der an der Verpackungsmaschine eingesetzten Transportvorrichtung bildet, kann daher als Verlängerung der Zuführvorrichtung eingesetzt werden. Somit steht die Gruppiereinheit insgesamt als hervorragendes Bindeglied zwischen der Zuführvorrichtung und der Verpackungsmaschine zur Verfügung.

Die Hubbewegung an der Gruppiereinheit lässt sich insbesondere zusammen mit einer Verstellbewegung der Saugplatte derart koordinieren, dass ein kontinuierlicher Produktionsablauf an der Verpackungsmaschine steuerbar ist. Hier ist es auch vorstellbar, dass jeweilige Bewegungsabläufe an der Gruppiereinheit, insbesondere eine daran stattfindende Hubverstellung, und an der Saugplatte, insbesondere eine Horizotalverlagerung derselben, zueinander teils zeitlich überlappend stattfinden, wodurch Herstellungszeiten insgesamt optimierbar sind.

Insbesondere kann die Hubbewegung an der Gruppiereinheit vorteilhaft dafür genutzt werden, bestimmte Formate jeweiliger Verpackungselemente bei der Übergabe an die Saugplatte in deren Orientierung zu verstellen. Vorstellbar ist es, dass dreieckig hergestellte Trays durch das Anhuben gegen die Saugplatte in eine Transportposition gekippt werden, in welcher sie an der Saugplatte befestigt und von dieser an die Arbeitsstation weitergebbar sind. Somit ergibt sich ein weiterer anwendungstechnischer Vorteil im Zusammenhang mit dem höhenverstellbar ansteuerbaren Hubwerk.

Vorteilhaft ist, wenn die Gruppiereinheit als Modul im Maschinengestell der Verpackungsmaschine integriert befestigt ist. Bei dieser Ausführungsvariante kann die Gruppiereinheit als eigenständige Einheit vollständig innerhalb des Maschinengestells der Verpackungsmaschine integriert sein. Ausführungsgemäß bildet die Gruppiereinheit ein eigenständiges Transportmodul innerhalb des Maschinengestells der Verpackungsmaschine, das mit verschiedenen Zuführvorrichtungstypen, die von außerhalb des Maschinengestells der Verpackungsmaschine Verpackungselemente zuführen, kompatibel ist.

Vorzugsweise ist die Transfereinheit als Modul im Maschinengestell der Verpackungsmaschine integriert befestigt. Dies begünstigt einen integralen kompakten Aufbau der Verpackungsmaschine. Die Verpackungsmaschine ist somit trotz ihrer gesteigerten Funktionalität ohne von außen sichtbare Umbaumaßnahmen herstellbar.

Ferner kann die kompakte integrale Bauweise der Verpackungsmaschine dadurch verbessert werden, indem die Gruppiereinheit und die Transfereinheit innerhalb des Maschinengestells unterhalb einer in Arbeitsrichtung verlaufenden Folientransporteinheit der Verpackungsmaschine positioniert sind. Damit ist innerhalb des Maschinengestells der Verpackungsmaschine in funktionaler Hinsicht ein Paralleltransport verschiedener Verpackungsmaterialien hin zur Arbeitsstation möglich, wobei die verschiedenen Verpackungsmaterialen an der Arbeitsstation zu deren Weiterverarbeitung, insbesondere zur Herstellung daraus hergestellter Verbundunterteile, präzise zusammenführbar sind.

Eine Ausführungsvariante sieht vor, dass die Verpackungsmaschine eine Tiefziehverpackungsmaschine ist, wobei die Arbeitsstation eine Formstation der Tiefziehverpackungsmaschine ist, welcher mittels der Transfereinheit, insbesondere mittels der Saugplatte, gemäß einem Maschinentakt Verpackungselemente zum jeweiligen Verbinden mit einem an der Formstation bereitgestellten Folienmaterial zuführbar sind.

Vorzugsweise umfasst die Zuführvorrichtung einen Entstapler zum Vereinzeln darin gestapelter Verpackungselemente oder eine Falteinrichtung zum Herstellen einzelner Trays. Insbesondere solche Zuführvorrichtungstypen können problemlos mit der an der Verpackungsmaschine vorgesehenen Gruppiereinheit zusammenwirken, um Verpackungselemente bzw. Trays vorzugsweise in einem vorbestimmten Format an die Gruppiereinheit zum Weitertransport an der Verpackungsmaschine zu übergeben.

Vorteilhaft ist es, wenn die Zuführvorrichtung einen Transportabschnitt aufweist, der dazu konfiguriert ist, zumindest einen Teil der für das vorbestimmte Format vorgesehenen Verpackungselemente, insbesondere in Transportrichtung nebeneinander transportierte Verpackungselemente, hinsichtlich des vorbestimmten Formats anzuordnen und dementsprechend ausgerichtet an die Gruppiereinheit zu übergeben. Vorzugsweise ist der Transportabschnitt zum Bilden des vorbestimmten Formats darauf transportierter Verpackungselemente mit Führungswänden ausgestattet, die derart ausgelegt sind, dass die entlang des Transportabschnitts nebeneinander transportierten Verpackungselemente quer zu deren Transportrichtung spätestens bei der Übergabe an die Gruppiereinheit vorbestimmte Abstände zueinander aufweisen. Somit kann der Transportabschnitt der Zuführvorrichtung zur Herstellung des vorbestimmten Formats beitragen. Der Transportabschnitt kann damit ein Ausgabeformat der vom Entstapler oder von der Falteinrichtung ausgegebenen Verpackungselemente hinsichtlich des vorbestimmten Transportformats an der Verpackungsmaschine ändern.

Gemäß einer Variante umfasst der Transportabschnitt mindestens eine Kette mit Abstandhaltern, die dafür sorgen, dass die entlang des Transportabschnitts transportierten Verpackungselemente in Transportrichtung zueinander vorbestimmte Abstände einhalten. Der Transportabschnitt kann daher mindestens als Vorpositionierer eingesetzt werden, um die Verpackungselemente möglichst genau im Hinblick auf das vorbestimmte Transportformat an der Verpackungsmaschine an die Gruppiereinheit zu übergeben. Nichtsdestotrotz kann die Gruppiereinheit darüber hinaus zur endgültigen Formatbildung vorteilhaft beitragen.

Die gemäß einer Variante der Verpackungsmaschine zugeführten Trays weisen einen beliebig ausgebildeten Schalenformkörper auf und sind insbesondere aus einem papierartigen Fasermaterial, z.B. aus Karton, aus einem metallischen Material, z.B. aus Aluminium, einem aufgeschäumten Material, z.B. aus Styropor, einem Zweikomponentenmaterial und/oder aus einem anderen Material hergestellt, welches dafür in Frage kommt, um im Verbund mit einem Folienmaterial ein Verpackungsunterteil auszubilden. Vorzugsweise handelt es sich jedoch bei den transportierten Trays um Karton-Trays.

Vorzugsweise ist die Saugplatte zum Transportieren von Verpackungselementen oder Trays in einer vorbestimmten Transportebene konfiguriert. Die Saugplatte baut äußerst kompakt und kann damit platzsparend im Maschinengestell der Verpackungsmaschine integriert werden.

Vorzugsweise weist die Saugplatte mindestens eine Aufnahmeform auf, die zumindest teilweise in Form einer Innenkontur eines ihr zugewandten oberen Öffnungsbereichs eines der Aufnahmeform zur Aufnahme und zum Transport bereitgestellten Trays ausgebildet ist, sodass die Aufnahmeform beim Transport des Trays zumindest teilweise formschlüssig in der Transportebene in dessen oberen Öffnungsbereich angeordnet ist und den Tray in der Transportebene in einer vorbestimmten Position an der Saugplatte ausrichtet. Es ist damit möglich, die bereitgestellten Trays lediglich in deren oberen Öffnungsbereich zu greifen, sodass die Saugplatte insgesamt kompakt ausgebildet werden kann. Es ist vorstellbar, dass die als Greifmittel eingesetzte Aufnahmeform als Wechselbauteil lösbar an der Saugplatte befestigt ist, sodass die Saugplatte hinsichtlich verschiedener Trayformen problemlos umrüstbar ist.

Bei der Erfindung ist die Aufnahmeform der Saugplatte vorzugsweise als Negativvakuumform hinsichtlich des oberen Öffnungsbereichs jeweiliger Trays ausgebildet. Damit kann die Aufnahmeform in den dazu komplementär ausgebildeten, oberen Öffnungsbereich eines ihr bereitgestellten Trays insgesamt formschlüssig eintauchen, sodass der Tray präzise an der Saugplatte positionierbar ist, in kompakter Weise weitertransportiert sowie präzise an die Arbeitsstation abgegeben werden kann. Für die Saugplatte sind wegen der formschlüssigen und kompakten Trayaufnahme große Beschleunigungen möglich, sodass insgesamt der Verpackungsprozess zeitoptimiert ablaufen kann.

Insbesondere profitiert von der Saugplatte auch die ihr für die Trayweiterverarbeitung vorgesehene Arbeitsstation, weil die Saugplatte als plattenförmiger Körper derart mit der Arbeitsstation zusammenführbar ist, dass daran kurze Hubwege möglich sind. Dies bietet die Möglichkeit einer kompakten kostenreduzierenden Bauweise der Verpackungsmaschine. Vergleichbare Vorteile ergeben sich auch für die Transporteinheiten, die zur Bereitstellung der Trays zur Aufnahme an der Saugplatte eingesetzt werden. Insgesamt eignet sich somit die Saugplatte als plattenförmiges Transfermittel innerhalb eines kompakten Maschinenraums hervorragend für den Transport zwischen anderen darin vorgesehenen Funktionseinheiten.

Vorzugsweise lassen sich die mittels der Saugplatte transportierten Trays über ein an der Saugplatte angelegtes Vakuum in der vorbestimmten Position an der Saugplatte ansaugen. Für diese Variante kann die Aufnahmeform dazu ausgebildet sein, den Tray an mindestens zwei, vorzugsweise einander gegenüberliegenden, Innenseiten darin ausgebildeter Seitenwände anzusaugen. Bei einer Variante sind an der Vakuumplatte mehrere Aufnahmeformen, beispielsweise in einem 2x2, 2x3 oder 3x3 Format ausgebildet, um pro Fördertakt mittels der Vakuumplatte mehrere Trays in diesem Format zu transportieren. Vorzugsweise können je nach einem aktuellen Transportformat der Trays aus den an der Saugplatte ausgebildeten Aufnahmeformen automatisiert und/oder manuell lediglich vorbestimmte Aufnahmeformen an das Vakuum angeschlossen sein.

Eine Ausführungsform der Erfindung sieht vor, dass die Aufnahmeform mindestens eine Bohrung aufweist, die beim Transport des der Aufnahmeform in der Transportebene formschlüssig aufgesetzten Trays an einer Innenwandfläche des oberen Öffnungsbereichs anliegt, sodass ein an der Saugplatte angelegtes Vakuum über die Bohrung der Aufnahmeform den Tray mittels einer vorbestimmten Haltekraft ansaugt, um den Tray in der vorbestimmten Position zu sichern.

Dabei wäre es vorstellbar, dass das an der Saugplatte anliegende Vakuum zum Aufbringen unterschiedlich großer Haltekräfte variierbar ist. Eine bevorzugte Variante könnte in diesem Zusammenhang vorsehen, dass das Vakuum und somit die damit erzeugte Haltekraft hinsichtlich eines Gewichts des zu transportierenden Trays automatisiert und/oder manuell an der Verpackungsmaschine anpassbar ist.

Eine Ausführungsform der Erfindung sieht vor, dass die Aufnahmeform mehrere Bohrungen aufweist, die an mindestens zwei einander gegenüberliegenden Seitenwänden der Aufnahmeform zum Ansaugen entsprechender Innenseiten des Trays ausgebildet sind. Damit lässt sich insgesamt die Ansaugfläche vergrößern, wodurch ein positionsgenaues Halten des Trays möglich wird. Hierdurch können sich auch Vorteile für andere an der Saugplatte ablaufende Arbeitsschnitte und/oder Prüfschritte ergeben, die an weiter unterer Stelle noch genauer erläutert werden.

Eine bevorzugte Variante sieht vor, dass an sämtlichen Seitenwänden der Aufnahmeform mindestens eine Bohrung ausgebildet ist, sodass der Tray an allen Innenseiten daran ausgebildeter Seitenwände mittels der Aufnahmeform ansaugbar ist. Dies hat sich insbesondere für den Transport größerer Trays, welche beispielsweise zum Verpacken größerer Lebensmittelprodukte, beispielsweise gewichtiger Käse- oder Fleischportionen, eingesetzt werden, als vorteilhaft erwiesen.

Für die zuvor beschriebenen Varianten kommen für die jeweiligen Ansaugbohrungen unterschiedliche Bohrungsquerschnitte in Frage. Die Bohrung kann beispielsweise eine kreisförmige, schlitzartige, wellenförmige und/oder zickzackartige Ansaugfläche aufweisen, um den Tray an dessen Innenwandbereich anzusaugen. Es wäre sogar vorstellbar, dass die Bohrung als eine an der Aufnahmeform in Umfangsrichtung umlaufende Ansaugöffnung ausgebildet ist, um den Tray ringsum innenseitig in dessen oberen Öffnungsbereich anzusaugen.

Vorzugsweise ist die Aufnahmeform als Zentrierkörper hinsichtlich des oberen Öffnungsbereichs des Trays ausgebildet. Damit ist gemeint, dass die Aufnahmeform zumindest teilweise eine sich geometrisch verjüngende Negativform ausbildet, die in den oberen Öffnungsbereich des Trays hineinpasst und derart in die ihr zugeführten Trays einführbar ist, dass der Tray darauf zentrierbar ist, sprich ein geringfügiger seitlicher Versatz des Trays relativ zur Aufnahmeform ausgleichbar ist. Hiermit lassen sich insbesondere auch hohe Prozessgeschwindigkeiten erreichen, weil die als Zentrierkörper ausgebildete Aufnahmeform zumindest teilweise selbsthemmend im oberen Öffnungsbereich des Trays positionierbar ist, sodass ein optimaler Formkraftschluss für den Weitertransport vorliegt.

Vorzugsweise umfassen mindestens zwei gegenüberliegende Seitenwände der Aufnahmeform zumindest teilweise eine geneigte Seitenwandfläche. Beim Einfahren der Aufnahmeform in den oberen Öffnungsbereich des der Aufnahmeform bereitgestellten Trays lässt sich damit der Tray präzise auf der Aufnahmeform zentrieren, während ggf. ein geringfügiger seitlicher Versatz ausgleichbar ist.

Zur Gewichtsreduzierung kann die Aufnahmeform als Hohlkörper konfiguriert sein. Vorstellbar wäre es, dass die Saugplatte dazu konfiguriert ist, über einen an der Aufnahmeform geschaffenen Hohlraum einen Arbeitsschritt am aufgenommenen Tray durchzuführen, beispielsweise das vom Tray gebildete, mit dem Hohlraum verbundene Volumen mit einem Fluid vorzubehandeln.

Vorzugsweise umfasst die Saugplatte eine Knickeinrichtung, die dazu ausgebildet ist, bei einem auf der Aufnahmeform angeordneten Tray entlang einer vorzugsweise vorperforierten Umrandung des oberen Öffnungsbereichs einen Siegelflansch auszubilden. Dies kann insbesondere während des Transports des Trays hin zur Arbeitsstation geschehen, sodass die Saugplatte sowohl als Transport- als auch als Umformmodul zur Verfügung steht. Die Trays können somit als Halbfertigteile der Saugplatte zugeführt und an dieser weiter umgeformt werden. Der Knickvorgang kann ohne zusätzlichen Zeitaufwand, d.h. während des Transports der Trays mittels der Saugplatte, stattfinden.

Vorzugsweise ist die Aufnahmeform als Teil der Knickeinrichtung ausgebildet. Die Aufnahmeform erfüllt damit eine Mehrfachfunktion an der erfindungsgemäßen Saugplatte. Vorzugsweise ist die Aufnahmeform als Formwiderlager für den Knickvorgang einsetzbar, sodass entlang der Umrandung des Trays ein präziser Siegelflansch herstellbar ist.

Insbesondere kann die Saugplatte eine Widerlagerkante aufweisen, entlang welcher der Siegelflansch geknickt werden kann. Hierbei kann die Widerlagerkante derart an der Saugplatte ausgebildet sein, dass sie für den Knickvorgang zur vorperforierten Umrandung des Trays ausrichtet ist, sprich an dieser anliegt, sodass ein präziser Knick für den Siegelflansch entsteht.

Eine Variante der Erfindung sieht vor, dass die Knickeinrichtung eine Umformplatte aufweist, an welcher die Aufnahmeform verstellbar gelagert ist. Die Umformplatte ist vornehmlich oberhalb der Aufnahmeform platziert. Die Umformplatte und die Aufnahmeform können mittels einer Hubbewegung derart relativ zueinander bewegt werden, dass sie am aufgesetzten Tray der Aufnahmeform die Herstellung des Siegelflansches ermöglichen. Die Aufnahmeform kann insbesondere zwischen einer zur Entgegennahme des Trays ausgefahrenen Lage und einer zum Durchführen des Knickvorgangs eingefahrenen Lage bewegbar an der Umformplatte gelagert sein.

Vorzugsweise kann die Knickeinrichtung als ein Wechselmodul ausbildet sein, das austauschbar an der Saugplatte befestigt ist. Gemäß einer Ausführungsform umfasst das Wechselmodul vier Aufnahmeformen, die in einem 2x2 Format an der Umformplatte befestigt sind.

Eine vorteilhafte Ausführungsform besteht darin, dass die Aufnahmeform zumindest teilweise in die Umformplatte einfahrbar ausgebildet ist. Dafür kann die Umformplatte eine Aufnahme umfassen, in die die Aufnahmeform zumindest teilweise für den Knickvorgang einfahren kann.

Für einen verbesserten Knickvorgang kann die Umformplatte umfangsseitig der Aufnahmeform eine Umformnut aufweisen, in welche beim Knickvorgang Abschnitte der zur Herstellung des Siegelflansches, am Tray ausgebildeten Umrandung geführt werden, sodass der Knickvorgang präzise steuerbar ist.

Eine Variante sieht vor, dass die Aufnahmeform federbelastet an der Umformplatte gelagert ist. Vorzugsweise ist mindestens ein Federelement zwischen der Umformplatte und der Aufnahmeform vorgesehen, um die Aufnahmeform in die ausgefahrene Lage vorzuspannen.

Vorzugsweise verfügt die Knickeinrichtung über einen in der Saugplatte integrierten, bewegbaren Hebemechanismus. Der Hebemechanismus umfasst vorzugsweise ein ansteuerbares Druckelement, um die Aufnahmeform für einen Knickvorgang auf die darüber angeordnete Umformplatte zuzubewegen. Damit kann der auf der Aufnahmeform aufgesetzte Tray zur Herstellung des Siegelflansches gegen die Umformplatte angedrückt werden. Das Druckelement ist als integraler Teil der Saugplatte ausgebildet und kann beispielsweise als ansteuerbare Druckmembran darin integriert aufgenommen sein, um die Hubbewegung der Aufnahmeform relativ zur Umformplatte zu koordinieren.

Vorzugsweise verfügt der Hebemechanismus über mindestens ein Hebeelement, welches mithilfe des Druckelements innerhalb der Saugplatte verstellbar gelagert ist. Ausführungsgemäß ist das Hebeelement mit der Aufnahmeform fest aneinandergekoppelt. Die Umformplatte selbst kann als starrer Teil der Saugplatte zwischen der darunter angeordneten Aufnahmeform und dem darüber angeordneten Hebeelement positioniert sein, wobei das Druckelement im druckbelasteten Zustand gegen die darunter befestigte Umformplatte, von dieser weg das darüber angeordnete Hebeelement anhebt, sodass die auf einer dem Druckelement abgewandten Seite der Umformplatte positionierte Aufnahmeform zur Durchführung eines Knickvorgangs zur Umformplatte hin verstellt wird.

Vorzugsweise ist der Hebemechanismus der Knickeinrichtung als Rahmenmodul ausgebildet, welches bewegbar an der Saugplatte relativ zu der dazwischen positionierten Umformplatte zum Durchführen des Knickvorgangs verstellbar gelagert ist.

Die Saugplatte kann mit mindestens einer Staudruckprüfeinheit ausgestattet sein. Damit kann überprüft werden, ob ein Tray ordnungsgemäß an der Aufnahmeform aufgesetzt ist und/oder ob ein Siegelflansch ordnungsgemäß am Tray geformt worden ist. Die Staudruckprüfeinheit ist vorzugsweise zumindest teilweise an der Umformplatte ausgebildet, um das Anliegen des Trays, insbesondere dessen Siegelflansch, zu kontrollieren.

Die Aufnahmeform kann gemäß einer Variante aktiv temperierbar ausgebildet sein, damit daran aufgesetzte Trays zumindest abschnittsweise wärmevorbehandelt werden, um bei einem nachgelagerten Prozess besser mit einem anderen Schalenmaterial, beispielsweise einer Verpackungsfolie, verbunden werden zu können. Vorstellbar wäre es, die Temperatursteuerung mittels elektromagnetischer Erwärmung an der Aufnahmeform durchzuführen.

Vorzugsweise besitzt die Saugplatte eine maximale Bauhöhe von 50cm, vorzugsweise 30cm, weiter vorzugsweise 10cm. In einem solchen kompakten plattenförmigen Bauformat kann sie hervorragend innerhalb des Maschinengestells der Verpackungsmaschine aufgenommen und bewegt werden.

In Arbeitsrichtung betrachtet kann die Saugplatte vor, hinter oder seitlich der mit Verpackungselementen oder Trays zu beliefernden Arbeitsstation positioniert sein.

Die Erfindung bezieht sich auch auf ein Verfahren zum Transport von Verpackungselementen entlang einer Verpackungsanlage. Erfindungsgemäß werden zunächst mittels einer Zuführvorrichtung Verpackungselemente zu einer Verpackungsmaschine transportiert. Die transportierten Verpackungselemente werden vorzugsweise zumindest zum Teil, insbesondere die in Transportrichtung nebeneinander transportierten Verpackungselemente, hinsichtlich eines vorbestimmten Formats an eine Gruppiereinheit der Verpackungsmaschine übergeben.

Ferner wird zwischen der Gruppiereinheit und einer Transfereinheit der Verpackungsmaschine eine Relativbewegung durchgeführt, um die an der Gruppiereinheit aufgenommenen Verpackungselemente der Transfereinheit zu übergeben. Anschließend werden die anhand der Gruppiereinheit bereitgestellten Verpackungselemente mittels der Transfereinheit, insbesondere mittels einer Saugplatte der Transfereinheit, ergriffen, um die Verpackungselemente zu einer Arbeitsstation der Verpackungsmaschine zu transportieren.

Gemäß der Erfindung setzt sich der Transportfluss der Verpackungselemente entlang der jeweiligen Transportwege der Zuführvorrichtung, der Gruppiereinheit sowie der Transfereinheit zusammen, um die der Verpackungsmaschine zugeführten Verpackungselemente zur Weiterverarbeitung an die Arbeitsstation zu übergeben. Das erfindungsgemäße Verfahren lässt sich durch einen konstruktiv einfachen, kompakten und kostengünstigen Aufbau realisieren.

Die mit Hilfe des erfindungsgemäßen Verfahrens transportierten Verpackungselemente können als Trays ausgebildet sein, wobei die Transfereinheit, insbesondere eine Saugplatte der Transfereinheit, formschlüssig in einen oberen Öffnungsbereich der jeweiligen Trays eingreift und die jeweiligen Trays an einer Innenwandfläche mindestens einer daran ausgebildeten Seitenwand angesaugt werden. Eine derart plattenartig geformte Aufnahme der jeweiligen Trays mittels der Saugplatte ermöglicht einen kompakten integralen Aufbau der Transfereinheit innerhalb des Maschinengestells der Verpackungsmaschine und bietet ferner konstruktive Vorteile für den Aufbau der Arbeitsstation, insbesondere hinsichtlich einer daran ausgeführten Öffnungsweite zwischen einem Werkzeugunter- und einem Werkzeugoberteil, weil daran hinsichtlich der Saugplatte eine geringe Öffnungsweite ausreicht.

Gemäß einer vorteilhaften Ausführungsform wird die Gruppiereinheit relativ zur Transfereinheit der Verpackungsmaschine mittels einer Hubbewegung höhenverstellt, um die Verpackungselemente der Transfereinheit zu übergeben. Eine mittels der Hubbewegung durchgeführte Höhenverstellung der Gruppiereinheit ist einfach und kostengünstig herstellbar und lässt sich hervorragend innerhalb der Verpackungsmaschine integrieren. Die Hubbewegung ist auch angesichts jeweiliger Verstellbewegungen anderer Transportmittel vorteilhaft steuerbar, sodass insgesamt ein kontinuierlicher Prozess entlang der Verpackungsanlage stattfinden kann.

Vorzugweise werden die Verpackungselemente von der Zuführvorrichtung an ein Förderband der Gruppiereinheit übergeben. Das bei der Gruppiereinheit eingesetzte Förderband ist unabhängig von einem Maschinentypen der Zuführvorrichtung betreibbar. Insbesondere lässt sich das Förderband auch in kompakter Art und Weise innerhalb des Maschinengestells der Verpackungsmaschine integrieren und eignet sich hervorragend innerhalb des Maschinengestells der Verpackungsmaschine zum Zusammenwirken mit der weiter vorzugsweise darin gelagerten Transfereinheit.

Bei der Erfindung findet der Transport der Verpackungselemente an der Verpackungsmaschine mittels den eigenständig, jedoch aufeinander abstimmbar gesteuerten Modulen der Gruppiereinheit sowie der Transfereinheit statt. Dies begünstigt einen flexiblen Einsatz der zur erfindungsgemäßen Verpackungsanlage gehörigen Verpackungsmaschine sowie der die Verpackungsmaschine mit Verpackungselementen beliefernden Zuführvorrichtung. Ferner lassen sich mittels der separat ansteuerbaren, eigens im Maschinengestell der Verpackungsmaschine angeordneten Gruppiereinheit zumindest geringfügige Positionsungenauigkeiten innerhalb des ihr übergebenen Formats der Verpackungselemente korrigieren. Hierfür könnte das Förderband der Gruppiereinheit reversierbar ansteuerbar sein.

Das erfindungsgemäße Verfahren kennzeichnet sich optional dadurch, dass die Saugplatte mittels einer daran angeordneten Aufnahmeform, die zumindest teilweise in Form einer Innenkontur eines ihr zugewandten oberen Öffnungsbereichs eines der Aufnahmeform zur Aufnahme und zum Transport bereitgestellten Trays ausgebildet ist, beim Transport eines der Aufnahmeform übergebenen Trays in Transportebene zumindest teilweise formschlüssig in dessen oberen Öffnungsbereich eingreift und den Tray in Transportebene in einer vorbestimmten Position an der Saugplatte ausrichtet. Ausführungsgemäß kann die an der Saugplatte ausgebildete Aufnahmeform als formschlüssige Negativform hinsichtlich des oberen Öffnungsbereichs des bereitgestellten Trays ausgebildet werden, um darin komplementär einzutauchen.

Vorzugsweise saugt beim Transport des Trays mittels der Saugplatte ein an der Saugplatte angelegtes Vakuum über mindestens eine Bohrung der Aufnahmeform den Tray am oberen Öffnungsbereich an dessen Innenwandfläche mittels einer vorbestimmten Haltekraft an, um den Tray in der vorbestimmten Position zu sichern.

Eine Variante sieht vor, dass mittels einer verstellbaren Knickeinrichtung der Saugplatte bei einem auf der Aufnahmeform positionierten Tray entlang einer vorzugsweise vorperforierten Umrandung des oberen Öffnungsbereichs ein Siegelflansch umgeknickt wird. Da dies in bevorzugter Weise während des Transports des Trays geschieht, kann auf einen separaten Umformprozess verzichtet werden, so dass insgesamt der Herstellungsprozess zeitoptimiert ablaufen kann.

Vorzugsweise wird mittels eines durckbeaufschlagbaren, an der Sauglatte integrierten Hebemechanismus der Knickeinrichtung der Knickvorgang zur Herstellung des Siegelflansches an der Saugplatte gesteuert.

Das Überprüfen der Anwesenheit eines Trays an der Aufnahmeform und/oder die ordnungsgemäße Herstellung eines Siegelflansches am Tray können mittels mindestens einer an der Saugplatte vorgesehenen Staudruckprüfeinheit überprüft werden. Dabei lässt sich durch ein Vorliegen eines am Tray anliegenden vorbestimmten Staudrucks bestimmen, dass der Tray in der vorbestimmten Position an der Saugplatte für den Transport aufgenommen ist und/oder dass der mittels der Knickeinrichtung hergestellte Siegelflansch toleranzgemäß geformt wurde.

Vorzugsweise wird die Saugplatte als Sauggreifer eingesetzt, womit Trays taktweise in oder entgegen einer Arbeitsrichtung der Verpackungsmaschine aus einer Aufnahmeposition, in welcher der Saugplatte die Trays übergeben werden, in eine Übergabeposition transportiert werden, in welcher die Trays von der Saugplatte an die Arbeitsstation übergeben werden.

Vorteilhafte Ausführungsformen der Erfindung werden im Folgenden anhand der Figuren beschrieben. Dabei zeigen:
- Fig. 1A: eine schematische Draufsichtdarstellung einer erfindungsgemäßen Verpackungsanlage,
- Fig. 1B: eine gemäß der Erfindung einsetzbare Verpackungsmaschine in Form einer Tiefziehverpackungsmaschine,
- Fig. 2: eine perspektivische Darstellung eines Ausschnitts einer erfindungsgemäßen Verpackungsanlage mit einer Gruppiereinheit und einer Saugplatte,
- Fig. 3: eine Saugplatte gemäß einer ersten Ausführungsform der Erfindung in isolierter Darstellung,
- Fig. 4: die ausführungsgemäße Saugplatte aus Figur 3 mit daran positionierten Trays,
- Fig. 5: eine Saugplatte gemäß einer weiteren Ausführungsform der Erfindung in isolierter Darstellung,
- Fig. 6: eine Transparentdarstellung der Saugplatte aus Figur 5 mit daran positionierten Trays,
- Fig. 7: eine weitere Ausführungsform der Saugplatte mit einer Knickeinrichtung sowie daran positionierten Trays mit ungeknicktem Randbereich in isolierter Darstellung,
- Fig. 8: die Saugplatte aus Figur 7 mit daran positionierten Trays mit geknicktem Rand,
- Fig. 9: eine gemäß der Erfindung einsetzbare Transportvorrichtung mit höhenverstellbarer Gruppiereinheit in einer ersten Einstellung sowie
- Fig. 10: die Transportvorrichtung aus Figur 9 in einer zweiten Einstellung.

Figur 1A zeigt eine Verpackungsanlage 100 in schematischer Draufsicht. Die Verpackungsanlage 100 umfasst eine Zuführvorrichtung 15 und eine Verpackungsmaschine 1, welcher von der Zuführvorrichtung 15 Verpackungselemente VE zugeführt werden.

Die Zuführvorrichtung 15 besitzt einen Entstapler oder eine Falteinrichtung 80 sowie Transportabschnitt 90, der dazu ausgelegt ist, die Verpackungselemente VE zur Verpackungsmaschine 1 zu transportieren. Der Transportabschnitt 90 umfasst ein Leitblech 91, entlang dessen die Verpackungselemente VE bis zu einem Ende 93 des Transportabschnitts 90 in eine vorbestimmte Position geführt werden können.

Die Verpackungsmaschine 1 besitzt ein Maschinengestell 6. Innerhalb des Maschinengestells 6 ist eine Transportvorrichtung 12 zur Entgegennahme und zum Weitertransport der mittels der Zuführvorrichtung 15 transportierten Verpackungselemente VE gelagert. Die Transportvorrichtung 12 umfasst eine Gruppiereinheit 60 sowie eine Transfereinheit 14.

Die Gruppiereinheit 60 ist anhand eines Übergabespalts S an das Ende 93 des Transportabschnitts 90 funktional an die Zuführvorrichtung 15 angeschlossen. Der Übergabespalt S ist derart dimensioniert, dass Verpackungselemente VE problemlos vom Transportabschnitt 90 auf die Gruppiereinheit 60 übergehen können. Die Gruppiereinheit 60 verfügt über ein Förderband 61, das vorzugsweise reversierbar konfiguriert ist. Das Förderband 61 kann mit dem Transportabschnitt 90 zusammen oder von diesem entkoppelt in Transportrichtung Q betrieben werden. Dabei können die jeweiligen Verpackungselemente VE derart entlang der Transportrichtung Q gefördert werden, dass sie spätestens auf dem Förderband 61 in einem vorbestimmten Format F, beispielsweise dem 2x2 Format gemäß Figur 1A, positioniert sind. Die Gruppiereinheit 60 besitzt gemäß Figur 1A ein Hubwerk 18 mit einem Servomotor 62, der dazu ausgebildet ist, das Förderband 61 entlang einer aus der Bildebene heraus gerichteten Hubrichtung C anzuheben.

In Arbeitsrichtung R der Verpackungsmaschine 1 ist neben der Gruppiereinheit 60 die Transfereinheit 14 als Saugplatte 19 ausgebildet dargestellt. Weiter in Arbeitsrichtung R ist neben der Saugplatte 19 eine Arbeitsstation A positioniert. Die Arbeitsstation A kann eine Formstation 2 sein. Die Saugplatte 19 kann oberhalb der Gruppiereinheit 60 positioniert werden, sodass die auf dem Förderband 61 positionierten Verpackungselemente VE zur darüber angeordneten Saugplatte 19 in Hubrichtung C angehoben und mittels der Saugplatte 19 ergriffen werden können. Die Saugplatte 19 kann anschließend in Arbeitsrichtung R freigegeben werden, die an ihr aufgenommenen Verpackungselemente VE zur Arbeitsstation A weitertransportieren und an diese derart abgeben, dass sie mit einem weiteren an der Arbeitsstation A bereitgestellten Verpackungsmaterial verbunden werden können.

Figur 1 B zeigt in schematischer Ansicht die Verpackungsmaschine 1 in Form einer Tiefziehverpackungsmaschine T. Die Verpackungsmaschine 1 besitzt eine als Formstation 2 ausgebildete Arbeitsstation A, eine Siegelstation 3, eine Querschneideeinrichtung 4 sowie eine Längsschneideeinrichtung 5. Diese sind in dieser Reihenfolge entlang der Arbeitsrichtung R an dem Maschinengestell 6 angeordnet.

Am Maschinengestell 6 der Verpackungsmaschine 1 ist eingangsseitig eine Zuführrolle 7 befestigt, von der eine Unterfolie U als unteres Verpackungsmaterial 8 abgezogen wird. Die Unterfolie U wird mittels einer in Figur 1B lediglich teilweise gezeigten Folientransporteinrichtung FT in die Formstation 2 transportiert. Mittels eines dort stattfindenden Tiefziehvorgangs werden mittels der Formstation 2 Verpackungsmulden M in die Unterfolie U geformt. Die Verpackungsmulden M können zu einer Einlegestrecke 15 weitertransportiert werden, wo sie manuell oder automatisiert mit einem Produkt 16 befüllt werden können. Im Anschluss an die Einlegestrecke 15 werden die mit den Produkten 16 befüllten Verpackungsmulden M zu einer Siegelstation 3 weitertransportiert. Mittels der Siegelstation 3 können die Verpackungsmulden M mit einer Oberfolie O, die ein oberes Verpackungsmaterial 10 bildet, versiegelt werden, sodass durch das Ansiegeln der Oberfolie O auf die Verpackungsmulden M verschlossene Verpackungen V hergestellt werden, die mittels der Querschneideeinrichtung 4 und der Längsschneideinrichtung 5 vereinzelt und mittels einer Abführeinrichtung 13 abtransportiert werden können.

Ferner verfügt die in Figur 1B gezeigte Verpackungsmaschine 1 über ein Bedienterminal 9, an welchem sich für die jeweiligen an der Verpackungsmaschine 1 vorgesehenen Arbeitsstationen Prozessparameter einstellen lassen. Das Bedienterminal 9 umfasst eine lediglich schematisch dargestellte Steuereinheit 11. Die Steuereinheit 11 ist dazu konfiguriert, Rechenoperationen, insbesondere in Echtzeit während des Herstellungsprozesses, durchzuführen, um darauf basierend prozessbasiert die Verpackungsmaschine 1 zu steuern, also ggf. prozessgeführt eine Anpassung jeweiliger Prozessparameter der Verpackungsmaschine 1 zu veranlassen.

Die in Figur 1B dargestellte Verpackungsmaschine 1 verfügt des Weiteren über eine der Arbeitsstation A zugeordnete Transportvorrichtung 12 gemäß der Figur 1A, die allerdings in Arbeitsrichtung R hinter der Formstation 2 positioniert ist, d.h. entgegen der Arbeitsrichtung R der Formstation 2 mittels der Saugplatte 19 Verpackungselemente VE zur Verfügung stellt.

Die Figuren 1A und 1B verdeutlichen beispielhaft, dass die Transportvorrichtung 12 in oder entgegen der Arbeitsrichtung R zu der Formstation 2 Verpackungselemente VE transportieren kann. Die Transportvorrichtung 12 ist dazu konfiguriert, während des Herstellungsprozesses kontinuierlich Verpackungselemente VE der Formstation 2 zuzuführen, die mit den daran hergestellten Verpackungsmulden M verbunden werden, um ein (Verbund-)verpackunsunterteil VU herzustellen.

Figur 2 zeigt in perspektivischer Darstellung die im Maschinengestell 6 der Verpackungsmaschine 1 integrierte Transportvorrichtung 12. Gemäß Figur 2 werden der Transportvorrichtung 12 von außerhalb des Maschinengestells 6 der Verpackungsmaschine 1 mittels der Zuführvorrichtung 15 eine Vielzahl von Trays 17 in einem vorbestimmten Format F, hier in einem 2x2-Format gemäß Figur 1A, übergeben. Die Trays 17 sind in Figur 2 als Karton-Trays K ausgebildet, können allerdings auch aus einem anderen Material hergestellt sein.

Die Trays 17 werden gemäß Figur 2 in dem vorbestimmten Format F an die innerhalb des Maschinengestells 6 angeordnete Gruppiereinheit 60, insbesondere an das daran vorgesehene, mittels des Hubwerks 18 vertikal entlang der Hubrichtung C verstellbar gelagerte Förderband 61 übergeben. Das Hubwerk 18 ist dazu ausgebildet, die auf dem Förderband 61 gemäß dem vorbestimmten Format F positionierten Trays 17 in Hubrichtung C anzuheben, um die Trays 17 der darüber in einer Aufnahmeposition P1 positionierten Transfereinheit 14 zu übergeben. Anschließend kann das Förderband 61 wieder zurück in seine ursprüngliche Lage herabgesenkt werden, in welcher ihm Verpackungselemente VE von der Zuführvorrichtung 15 übergebbar sind.

Die in Figur 2 dargestellte Transfereinheit 14 ist in oder entgegen der Arbeitsrichtung R der Verpackungsmaschine 1 zwischen der Aufnahmeposition P1, in welcher ihr die Trays 17 übergebbar sind, und einer Übergabeposition P2 entlang einer Transportebene E verstellbar gelagert, in welcher von der Transfereinheit 14 transportierte Trays 17 an die Formstation 2 übergebbar sind.

Gemäß Figur 2 ist die Transfereinheit 14 als Saugplatte 19 ausgebildet. Die Saugplatte 19 ist mittels eines Linearantriebs 20 in oder entgegen der Arbeitsrichtung R der Verpackungsmaschine 1 zwischen der Aufnahmeposition P1 und der Übergabeposition P2 verstellbar gelagert. Der Linearantrieb 20 ist mit einer in Arbeitsrichtung R der Verpackungsmaschine 1 am Maschinengestell 6 ausgerichteten Führung 21 sowie einem daran verschiebbar gelagerten Schlitten 22 ausgestattet, woran die Saugplatte 19 befestigt ist. Ferner ist ein, vorzugsweise am Maschinengestell 6 befestigter, E-Motor 64, z.B. ein Servomotor, dazu ausgebildet, eine Verstellbewegung der Saugplatte 19 zu steuern. Der Betrieb des E-Motors 64 kann mittels der Steuereinheit 11 der Verpackungsmaschine 1 koordiniert werden.

Der in Figur 2 gezeigte Aufbau zeigt, dass die Saugplatte 19 als solche in Arbeitsrichtung R lediglich horizontal in der Transportebene E vor- und zurückbewegt wird, um die daran aufgenommenen Trays 17 kontinuierlich der Formstation 2 zur Weiterverarbeitung mit den daran ausgebildeten Verpackungsmulden M zuzuführen.

Figur 3 zeigt die Saugplatte 19 gemäß einer Variante in isolierter Darstellung. Die in Figur 3 gezeigte Saugplatte 19 verfügt über ein plattenförmiges Oberteil 23, mittels welchem die Saugplatte 19 am Schlitten 22 (siehe Figur 2) befestigbar ist. Ferner umfasst die Saugplatte 19 ein plattenförmiges Mittenteil 24, das mit dem Oberteil 23 verbunden ist. Auf einer dem Oberteil 23 abgewandten Seite erstrecken sich vom Mittenteil 24 mehrere Aufnahmeformen 25. Die Aufnahmeformen 25 sind derart geformt, dass sie hinsichtlich der ihnen zum Transport zur Verfügung gestellten Trays 17 zumindest teilweise als Negativform diese in deren oberen Öffnungsbereich 26 formschlüssig aufnehmen können.

Die Aufnahmeformen 25 können jeweils für sich oder mit dem Mittenteil 24 gekoppelt als Wechsel- bzw. Nachrüstaufsatz W für die Saugplatte 19 zur Verfügung stehen, um die Saugplatte 19 für einen flexiblen Einsatz hinsichtlich unterschiedlicher Tray-Geometrien umbauen zu können. Die in Figur 3 dargestellten Aufnahmeformen 25 sind insbesondere zur Reduzierung eines Gewichts der Saugplatte 19 jeweils als Hohlkörper H ausgebildet.

Die Aufnahmeformen 25 sind gemäß Fig. 3 insbesondere als Zentrierkörper Z konfiguriert, um ggf. einen geringfügigen Versatz der zur Verfügung gestellten Trays 17 bei deren Aufnahme an der Saugplatte 19 auszugleichen. Insbesondere bezwecken die als Zentrierkörper Z ausgebildeten Aufnahmeformen 25, dass die daran aufgesetzten Trays 17 positionsgenau an der Saugplatte 19 aufnehmbar sind, sodass an der Saugplatte 19 außer dem eigentlichen Transportzweck noch weitere Arbeitsschritte, beispielsweise ein in Zusammenhang mit der Fig. 7 und der Fig. 8 beschriebener Knickvorgang K, begünstigt werden.

Weiter zeigt Figur 3, dass entlang der jeweiligen Seitenwände 28 der Aufnahmeformen 25 Bohrungen 30 ausgebildet sind. Die jeweiligen Bohrungen 30 liegen beim Transport der an den Aufnahmeformen 25 formschlüssig aufgesetzten Trays 17 abschnittsweise an deren Innenwandfläche 31 (siehe Figur 4) des oberen Öffnungsbereichs 26 an, sodass ein an der Saugplatte 19 angelegtes Vakuum VK über die Bohrungen 30 der jeweiligen Aufnahmeform 25 den daran aufgesetzten Tray 17 mittels einer vorbestimmten Haltekraft P ansaugt, um die Trays 17 in einer vorbestimmten Position X (siehe Figur 4) an der Saugplatte 19 auszurichten, d.h. diese in dem vorbestimmten Format F zu transportieren und an die Formstation 2 zu übergeben.

Figur 4 zeigt die Saugplatte 19 aus Figur 3 mit daran in der vorbestimmten Position X aufgenommenen Trays 17. Gemäß Figur 4 weisen die aufgenommenen Trays 17 jeweils eine schalenförmige Muldenform MF mit einem oberen Öffnungsbereich 26 auf, in den die jeweiligen Aufnahmeformen 25 formschlüssig eintauchen.

Die an den jeweiligen Trays 17 ausgebildeten oberen Öffnungsbereiche 26 verfügen über eine Innenkontur 27, die zumindest im Wesentlichen der Ausbildung jeweiliger Seitenwände 28 der Aufnahmeformen 25 entspricht. Gemäß Figur 4 sind die jeweiligen zur Seite des Maschinengestells 6 hin ausgerichteten Seitenwände 28 der Aufnahmeformen 25 geneigt ausgebildet, sodass sie eine geneigte Ansaugfläche 29 haben (siehe Figur 3).

Figur 4 zeigt auch, dass die jeweiligen Trays 17 sowohl mittels Formschluss als auch mittels Kraftschluss von der Saugplatte 19 aufgenommen sind. Dabei wird der Formschluss mithilfe der als Negativvakuumformen hergestellten Aufnahmeformen 25 erreicht. Den Kraftschluss für den Transport der Trays 17 liefert das an der jeweiligen Innenwandfläche 31 der Trays 17 anliegende Vakuum VK.

Figur 5 zeigt die Saugplatte 19 gemäß einer anderen Variante, um ein anderes Format F an Trays 17' zu transportieren, als es mittels der im Zusammenhang mit den vorigen Figuren beschriebenen Saugplatte 19 dargestellt ist. Gemäß Figur 5 können insgesamt neun keilförmig ausgebildete, beispielsweise zum Verpacken von Dreicheckschnitten einsetzbare, Trays 17' an der Saugplatte 19 aufgenommen werden. Hier werden die Trays 17' mittels der Saugplatte 19 in einem 3x3-Format transportiert.

Das technische Prinzip, wonach sich die Trays 17' sowohl mittels Formschluss an deren oberen Öffnungsbereich 26 als auch mittels Kraftschluss anhand des in dieser Region anliegenden Vakuums VK an der Saugplatte 19 fixieren lassen, liegt auch gemäß Figur 5 vor.

In der Saugplatte 19 aus Figur 5 sind eine Vielzahl an Bohrungen 30 sowohl in einem Plattenteil 32 als auch an den jeweiligen Aufnahmeformen 25 ausgebildet, um das an der Saugplatte 19 anliegende Vakuum VK zum Fixieren der Trays 17' gleichmäßig zu verteilen.

Figur 6 zeigt mehrere Verbindungskanäle 33, die im Plattenteil 32 der Saugplatte 19 ausgebildet sind, sowie jeweilige Verbindungen 61, die das an der Saugplatte 19 erzeugte Vakuum VK bis hin zu den an den Seitenwänden 28 der Aufnahmeformen 25 ausgebildeten Bohrungen 30 leiten. Das angelegte Vakuum VK über die jeweiligen Verbindungskanäle 33 und/oder die Verbindungen 61 kann mittels geeigneter Ventilregelung gezielt an bestimmten Aufnahmeformen 25 zugeleitet und gesperrt sein.

Figur 7 zeigt die Saugplatte 19 mit einer daran integral ausgebildeten Knickeinrichtung 34. Die Knickeinrichtung 34 umfasst einen in der Saugplatte 19 integrierten, verstellbar gelagerten Hebemechanismus 70. Der Hebemechanismus 70 umfasst ein Hebeelement 42, beispielsweise in Form einer Platte, die innerhalb des in Figur 7 gezeigten, teilweise hohl ausgebildeten Oberteils 23 bewegbar angeordnet ist, und ein darunter angeordnetes Druckelement 34, das insbesondere in Form einer aufblasbaren Membran 46 vorliegt.

Das Hebeelement 42 ist mittels Verbinderstifte 47 mit den Aufnahmeformen 25 verbunden. Die Verbinderstifte 47 reichen durch eine für einen Knickvorgang K (siehe Figur 8) ausgebildete Umformplatte 37 der Knickeinrichtung 34 hindurch. Das Hebeelement 42, das oberhalb der Umformplatte 37 positioniert ist, sowie die am Hebeelement 42 mithilfe der Verbinderstifte 47 befestigten, auf einer abgewandten Seite der Umformplatte 37 positionierten Aufnahmeformen 25 bilden ein funktional zusammenhängendes Modul der Knickeinrichtung 34 aus.

Im druckbelasteten Zustand hebt die Membran 46 das Hebeelement 42 nach oben hin, von der Umformplatte 37 weg an. Dadurch werden gleichzeitig die daran gekoppelten Aufnahmeformen 25 für den Knickvorgang K mitangehoben, um an den daran aufgesetzten Trays 17 einen Siegelflansch 36 (siehe Figur 8) herzustellen. Im drucklosen Zustand liegt das Hebeelement 42 auf einer Oberseite 50 der Umformplatte 37. Die Aufnahmeformen 25 befindet sich dementsprechend in einer gemäß Figur 7 gezeigten ausgefahrenen Lage 38. In dieser Lage 38 sind die Aufnahmeformen 25 mittels jeweiligen Federelementen 49 federbelastet positioniert. Die zusammenwirkende Federrate der jeweiligen Federelemente 49 kann auf den druckbelasteten Betrieb der Membran 46 derart abgestimmt sein, dass ein in Figur 8 angezeigter vorbestimmter Knickhub KH zustande kommt.

Gemäß Figur 7 und Figur 8 wird bei den jeweiligen auf den Aufnahmeformen 25 angeordneten Trays 17 entlang einer daran ausgebildeten Umrandung 35 des jeweiligen oberen Öffnungsbereichs 26 der Siegelflansch 36 ausgebildet.

Für das Herstellen der jeweiligen Siegelflansche 36 lassen sich die Aufnahmeformen 25 zumindest teilweise an der darüber angeordneten Umformplatte 37 in daran ausgebildete Aufnahmen 48 einfahren, um die daran angeordneten Trays 17 an die Umformplatte 37 zu ziehen.

Figur 8 zeigt, dass durch den Knickhub KH die an den Aufnahmeformen 25 angeordneten Trays 17 entlang deren Umrandung 35 verformt werden, wodurch an den jeweiligen Trays 17 der Siegelflansch 36 ausgebildet wird.

Die in den Figur 7 dargestellte Saugplatte 19 hält die daran angeordneten Aufnahmeformen 25 federbelastet in der ausgefahrenen Lage 38, in welcher die Trays 17 ohne daran ausgebildeten Siegelflansch 36 an die Saugplatte 19 übergeben sind. Figur 8 zeigt die jeweiligen Aufnahmeformen 25 in einer eingefahrenen Lage 39, in welcher mittels des nun gegen die Federvorbelastung druckbeaufschlagten Hebemechanismus 70 die Aufnahmeformen 25 in die entsprechenden Aufnahmen 48 der darüber positionierten Umformplatte 37 hineingezogen sind. Durch das Eintauchen der jeweiligen Aufnahmeformen 25 in die dafür vorgesehenen Aufnahmen 48 der Umformplatte 37 wird die in Figur 7 gezeigte ungeknickt ausgebildete Umrandung 35 derart verformt, dass die jeweiligen in Figur 8 gezeigten Siegelflansche 36 an den Trays 17 hergestellt werden.

Gemäß der Figur 7 und der Figur 8 sind an der Umformplatte 37 neben den jeweiligen Aufnahmen 48 Biegenuten 45 ausgebildet, die den Knickvorgang K der Siegelflansche 36 unterstützen. Eine an den jeweiligen Aufnahmen 48 ausgebildete umlaufende Widerlagerkante 44 wirkt ebenfalls positiv bei der Herstellung eines präzisen Siegelflansches 36.

Des Weiteren zeigen die Figuren 7 und 8, dass die darin gezeigte Saugplatte 19 ferner über eine Staudruckprüfeinheit 41 verfügt. Die Staudruckprüfeinheit 41 ist derart an der Umformplatte 37 ausgebildet, dass sich damit insbesondere überprüfen lässt, ob ein Tray 17 ordnungsgemäß an der Saugplatte 19 für einen Übergabeprozess an die Arbeitsstation A positioniert ist. Ebenso kann mittels der Staudruckprüfeinheit 41 überprüft werden, ob der Siegelflansch 36 toleranzgemäß geknickt wurde.

Figur 9 zeigt die Transportvorrichtung 12 in Seitenansicht, wobei die Saugplatte 19 neben ihrer bisherig im Rahmen der Erfindung erläuterten Funktion ferner als Kippführung KF zum Einsatz kommt. Dabei werden die mittels des Hubwerks 18 in Hubrichtung C angehobenen Trays 17' während des Anhubens zur Saugplatte 19 hin mittels der daran ausgebildeten Aufnahmeformen 25 gekippt, bis die Trays 17' die in Figur 10 gezeigte vorbestimmte Position X an der Saugplatte 19 einnehmen. Dafür kann die Hubbewegung entlang der Hubrichtung C entsprechend der Traygeometrie angepasst werden. Die Figuren 9 und 10 zeigen weiter einen Servomotor 65, der für den Betrieb des Förderbands 61 am Hubwerk 18 vorgesehen ist.

Die bei der Erfindung eingesetzte Transportvorrichtung 12, einschließlich der erfindungsgemäß eingesetzten Saugplatte 19, kann an unterschiedlichen Stellen entlang der Verpackungsmaschine 1 zum Einsatz kommen, um jeweilige der Verpackungsmaschine 1 von außerhalb zugeführte Trays 17 für einen daran durchgeführten Weiterverarbeitungsprozess, beispielsweise zum Verbinden mit an der Formstation 2 tiefgezogenen Verpackungsmulden M, zuzuführen. Insbesondere kann die Transportvorrichtung 12 in Arbeitsrichtung R der Verpackungsmaschine 1 aus Figur 1 betrachtet vor oder hinter der als Arbeitsstation A konfigurierten Formstation 2 positioniert sein, um den daran hergestellten Verpackungsmulden M entsprechende Trays 17 zur Herstellung von aus den Trays 17 und den Verpackungsmulden M kombinierten Verpackungsunterteilen VU (siehe Figur 1B) herzustellen. Die jeweiligen in der Formstation 2 hergestellten Verpackungsunterteile VU werden dann sozusagen als Schalenverbund zur Einlegestrecke 15 weitertransportiert.

Die bei der Erfindung eingesetzte Transportvorrichtung 12 ist nicht auf den Einsatz an einer Tiefziehverpackungsmaschine T gemäß Figur 1 beschränkt, sondern kann ebenfalls in vorteilhafter Weise auch an anderen Maschinentypen eingesetzt werden, beispielsweise an Traysealern.

## Patentansprüche

1. Verpackungsanlage (100), umfassend eine Verpackungsmaschine (1) und eine Zuführvorrichtung (15) für die Verpackungsmaschine (1), mittels welcher Verpackungselemente (VE) zur Aufnahme von Produkten (16) in einem vorbestimmten Format (F) der Verpackungsmaschine (1) für einen darauf stattfindenden Verpackungsprozess zuführbar sind,
wobei die Verpackungsmaschine (1) ein Maschinengestell (6), mindestens eine Arbeitsstation (A) sowie eine Transportvorrichtung (12) aufweist, die eine Gruppiereinheit (60) zur Aufnahme der mittels der Zuführvorrichtung (15) der Verpackungsmaschine (1) zugeführten Verpackungselemente (VE) und eine Transfereinheit (14) zum Transport daran aufgenommener Verpackungselemente (VE) zur Arbeitsstation (A) umfasst,
wobei die Gruppiereinheit (60) und die Transfereinheit (14) mittels einer Relativbewegung derart miteinander zusammenführbar sind, dass auf der Gruppiereinheit (60) positionierte Verpackungselemente (VE) mittels der Transfereinheit (14) aufnehmbar sind,
wobei die Transfereinheit (14) zum Ergreifen der Verpackungselemente (VE) ausgebildet ist,
**dadurch gekennzeichnet, dass** die Gruppiereinheit (60) ein Hubwerk (18) sowie ein damit höhenverstellbar gelagertes Förderband (61) aufweist.

2. Verpackungsanlage nach Anspruch 1, **dadurch gekennzeichnet, dass** die Transfereinheit (14) eine Saugplatte (19) aufweist.

3. Verpackungsanlage nach Anspruch 2, **dadurch gekennzeichnet, dass** die Saugplatte (19) mindestens eine Aufnahmeform (25) aufweist, die dazu ausgebildet ist, formschlüssig in einen oberen Öffnungsbereich (26) eines Verpackungselements (VE), das als Tray (17, 17`) vorliegt, einzugreifen und den Tray (17, 17`) an einer Innenkontur (27) des oberen Öffnungsbereichs (26) des Trays (17, 17`) mittels eines an der Saugplatte (19) angelegten Vakuums (VK) festzusaugen, um den Tray (17, 17') hin zur Arbeitsstation (A) zu transportieren.

4. Verpackungsanlage nach einem der vorangehenden Ansprüche 2 oder 3, **dadurch gekennzeichnet, dass** die Transfereinheit (14) ferner einen Linearantrieb (20) mit einer am Maschinengestell (6) der Verpackungsmaschine (1) befestigten Führung (21) sowie einem daran in oder entgegen einer Arbeitsrichtung (R) der Verpackungsmaschine (1) verstellbar gelagerten Schlitten (22) aufweist, an welchem die Saugplatte (19) befestigt ist, sodass die Saugplatte (19) entlang der Führung (21) zwischen einer Aufnahmeposition (P1), in welcher der Saugplatte (19) Verpackungselemente übergebbar sind, und einer Übergabeposition (P2) verstellbar gelagert ist, in welcher mittels der Saugplatte (19) transportierte Verpackungselemente (VE) an die Arbeitsstation (A) übergebbar sind.

5. Verpackungsanlage nach einem der vorangehenden Ansprüche, **dadurch gekennzeichnet, dass** die Gruppiereinheit (60) als Modul im Maschinengestell (6) der Verpackungsmaschine (1) integriert befestigt ist.

6. Verpackungsanlage nach einem der vorangehenden Ansprüche, **dadurch gekennzeichnet, dass** die Transfereinheit (14) als Modul im Maschinengestell (6) der Verpackungsmaschine (1) integriert befestigt ist.

7. Verpackungsanlage nach einem der vorangehenden Ansprüche, **dadurch gekennzeichnet, dass** die Gruppiereinheit (60) und die Transfereinheit (14) innerhalb des Maschinengestells (6), darin in vertikaler Projektionsebene betrachtet unterhalb einer in Arbeitsrichtung (R) verlaufenden, für eine Unterfolie (U) vorgesehenen Folientransporteinheit (FT) der Verpackungsmaschine (1) positioniert sind.

8. Verpackungsanlage nach einem der vorangehenden Ansprüche, **dadurch gekennzeichnet, dass** die Verpackungsmaschine (1) eine Tiefziehverpackungsmaschine (T) ist, wobei die Arbeitsstation (A) eine Formstation (2) der Tiefziehverpackungsmaschine (T) ist, welcher mittels der Transfereinheit (14) gemäß einem Maschinentakt Verpackungselemente (VE) zum jeweiligen Verbinden mit einem Folienmaterial zuführbar sind.

9. Verpackungsanlage nach einem der vorangehenden Ansprüche, **dadurch gekennzeichnet, dass** die Zuführvorrichtung (15) einen Entstapler (80) zum Vereinzeln darin gestapelter Verpackungselemente (VE) oder eine Falteinrichtung (80`) zum Herstellen einzelner Karton-Trays umfasst.

10. Verpackungsanlage nach einem der vorangehenden Ansprüche, **dadurch gekennzeichnet, dass** die Zuführvorrichtung (15) einen Transportabschnitt (90) aufweist, der dazu konfiguriert ist, zumindest einen Teil der für das vorbestimmte Format (F) vorgesehenen Verpackungselemente (VE) hinsichtlich des vorbestimmten Formats (F) an die Gruppiereinheit (60) zu übergeben.

11. Verfahren zum Transport von Verpackungselemente (VE) entlang einer Verpackungsanlage (100), umfassend:
Transportieren von Verpackungselementen (VE) mittels einer Zuführvorrichtung (15) zu einer Verpackungsmaschine (1),
Übergeben der transportierten Verpackungselemente (VE) mittels der Zuführvorrichtung (15) an eine Gruppiereinheit (60) der Verpackungsmaschine (1), wobei die Verpackungselemente (VE) von der Zuführvorrichtung (15) an ein Förderband (61) der Gruppiereinheit (60) übergeben werden,
Durchführen einer Relativbewegung zwischen der Gruppiereinheit (60) und einer Transfereinheit (14) der Verpackungsmaschine (1), um die an der Gruppiereinheit (60) aufgenommenen Verpackungselemente (VE) der Transfereinheit (14) zu übergeben, wobei die Gruppiereinheit (60) relativ zur Transfereinheit (14) der Verpackungsmaschine (1) mittels einer Hubbewegung (C) höhenverstellt wird, um die Verpackungselemente (VE) der Transfereinheit (14) zu übergeben, und
Ergreifen der anhand der Gruppiereinheit (60) bereitgestellten Verpackungselemente (VE) mittels der Transfereinheit (14), um die Verpackungselemente (VE) zu einer Arbeitsstation (A) der Verpackungsmaschine (1) zu transportieren.

12. Verfahren nach Anspruch 11, **dadurch gekennzeichnet, dass** die Verpackungselemente (VE) jeweils als Tray (17, 17') ausgebildet sind und eine Saugplatte (19) der Transfereinheit (14) formschlüssig in einen oberen Öffnungsbereich (26) der jeweiligen Trays (17, 17`) eingreift und die jeweiligen Trays (17, 17`) an einer Innenwandfläche (31) mindestens einer daran ausgebildeten Seitenwand angesaugt werden.

## Claims

1. Packaging system (100) comprising a packaging machine (1) and a feeding device (15) for said packaging machine (1), with which packaging elements (VE) for receiving products (16) in a predetermined format (F) can be supplied to said packaging machine (1) for a packaging process running there,
where said packaging machine (1) comprises a machine frame (6), at least one work station (A) and a transport device (12) which comprises a grouping unit (60) for receiving said packaging elements (VE) supplied by said feeding device (15) to said packaging machine (1) and a transfer unit (14) for transporting packaging elements (VE) received thereon to said work station (A),
where said grouping unit (60) and said transfer unit (14) can be brought together by way of a relative motion such that said packaging elements (VE) positioned on said grouping unit (60) can be received by way of said transfer unit (14),
where said transfer unit (14) is configured for gripping said packaging elements (VE),
**characterized in that** said grouping unit (60) comprises a lifting mechanism (18) and a conveyor belt (61) that is mounted to be adjustable in height therewith.

2. Packaging system according to claim 1, **characterized in that** said transfer unit (14) comprises a suction plate (19).

3. Packaging system according to claim 2, **characterized in that** said suction plate (19) comprises at least one reception mold (25) which is adapted to engage in a positive-fit manner with an upper opening region (26) of a packaging element (VE), which is a tray (17, 17'), and to firmly suction said tray (17, 17') on an inner contour (27) of said upper opening region (26) of said tray (17, 17') by way of a vacuum (VK) applied to said suction plate (19) in order to transport said tray (17, 1 ') to said work station (A).

4. Packaging system according to one of the preceding claims 2 or 3, **characterized in that** said transfer unit (14) further comprises a linear drive (20) with a guide (21) attached to said machine frame (6) of said packaging machine (1) and a carriage (22), which is mounted thereonto adjustable in or opposite to a working direction (R) of said packaging machine (1), and to which said suction plate (19) is attached, so that said suction plate (19) is mounted adjustable along said guide (21) between a receiving position (P1), in which packaging elements can be transferred to said suction plate (19), and a transfer position (P2), in which packaging elements (VE) transported by way of said suction plate (19) can be transferred to said work station (A).

5. Packaging system according to one of the preceding claims, **characterized in that** said grouping unit (60) is attached as a module integrated into said machine frame (6) of said packaging machine (1).

6. Packaging system according to one of the preceding claims, **characterized in that** said transfer unit (14) is attached as a module integrated into said machine frame (6) of said packaging machine (1).

7. Packaging system according to one of the preceding claims, **characterized in that** in view of a vertical projection plane said grouping unit (60) and said transfer unit (14) are positioned within said machine frame (6) beneath a lower film transport unit (FT) of said packaging machine (1) extending in the working direction (R).

8. Packaging system according to one of the preceding claims, **characterized in that** said packaging machine (1) is a thermoforming packaging machine (T), where said work station (A) is a forming station (2) of said thermoforming packaging machine (T) which can be supplied with packaging elements (VE) by way of said transfer unit (14) in a machine cycle for respectively being combined with film material.

9. Packaging system according to one of the preceding claims, **characterized in that** said feeding device (15) comprises a destacker (80) for separating packaging elements (VE) stacked therein or a folding device (80') for producing individual cardboard trays.

10. Packaging system according to one of the preceding claims, **characterized in that** said feeding device (15) comprises a transport section (90) which is configured to transfer at least a portion of said packaging elements (VE) provided for the predetermined format (F) to said grouping unit (60).

11. Method for transporting packaging elements (VE) along a packaging system (100), comprising:
transporting packaging elements (VE) by way of a feeding device (15) to a packaging machine (1),
transferring said transported packaging elements (VE) by way of said feeding device (15) to a grouping unit (60) of said packaging machine (1), wherein said packaging elements (VE) are transferred from said feeding device (15) to a conveyor belt (61) of said grouping unit (60),
performing a relative motion between said grouping unit (60) and a transfer unit (14) of said packaging machine (1) for transferring said packaging elements (VE) received at said grouping unit (60) to said transfer unit (14), and wherein said grouping unit (60) is adjusted in height relative to said transfer unit (14) of said packaging machine (1) by way of a lifting motion (C) in order to transfer said packaging elements (VE) to said transfer unit (14),
gripping said packaging elements (VE) provided by said grouping unit (60) by way of said transfer unit (14) in order to transport said packaging elements (VE) to a work station (A) of said packaging machine (1).

12. Method according to claim 11, **characterized in that** said packaging elements (VE) are each formed as a tray (17, 17') and a suction plate (19) of said transfer unit (14) engages in a positive-fit manner with an upper opening region (26) of said respective trays (17, 17') and suctions said respective trays (17, 17') on an inner wall surface (31) of at least one side wall formed thereon.

## Revendications

1. Installation d'emballage (100), comprenant une machine d'emballage (1) et un dispositif d'alimentation (15) pour la machine d'emballage (1), au moyen desquels des éléments d'emballage (VE) pour recevoir des produits (16) dans un format prédéterminé (F) peuvent être amenés à la machine d'emballage (1) pour qu'un processus d'emballage s'y déroule,
dans laquelle la machine d'emballage (1) comporte un châssis de machine (6), au moins un poste de travail (A) et un dispositif de transport (12), qui comprend une unité de groupage (60) pour recevoir les éléments d'emballage (VE) amenés à la machine d'emballage (1) au moyen du dispositif d'alimentation (15), et une unité de transfert (14) pour transporter les éléments d'emballage (VE) qui y sont reçus jusqu'au poste de travail (A),
dans laquelle l'unité de groupage (60) et l'unité de transfert (14) peuvent être rapprochées au moyen d'un déplacement relatif de telle sorte que des éléments d'emballage (VE) positionnés sur l'unité de groupage (60) peuvent être reçus au moyen de l'unité de transfert (14),
dans laquelle l'unité de transfert (14) est conçue pour saisir les éléments d'emballage (VE),
**caractérisée en ce que** l'unité de groupage (60) comporte un dispositif de levage (18) et un convoyeur à bande (61) qui y est monté de manière à pouvoir être réglable en hauteur.

2. Installation d'emballage selon la revendication 1, **caractérisée en ce que** l'unité de transfert (14) comporte une plaque d'aspiration (19).

3. Installation d'emballage selon la revendication 2, **caractérisée en ce que** la plaque d'aspiration (19) comporte au moins une forme de réception (25), conçue pour s'engager par engagement de formes dans une zone d'ouverture supérieure (26) d'un élément d'emballage (VE) qui se présente sous la forme d'une barquette (17, 17') et pour aspirer la barquette (17, 17') sur un contour interne (27) de la zone d'ouverture supérieure (26) de la barquette (17, 17') au moyen d'un vide (VK) appliqué à la plaque d'aspiration (19) et pour transporter la barquette (17, 17') jusqu'au poste de travail (A) .

4. Installation d'emballage selon l'une des revendications précédentes 2 ou 3, **caractérisée en ce que** l'unité de transfert (14) comporte en outre un entraînement linéaire (20) avec un guide (21) fixé au châssis de machine (6) de la machine d'emballage (1) ainsi qu'un chariot (22) monté sur celui-ci de manière réglable, dans une direction de travail (R) de la machine d'emballage (1) ou en direction inverse, auquel la plaque d'aspiration (19) est fixée, de telle sorte que la plaque d'aspiration (19) est montée de manière réglable le long du guide (21) entre une position de réception (P1), dans laquelle les éléments d'emballage peuvent être transférés sur la plaque d'aspiration (19), et une position de transfert (P2), dans laquelle les éléments d'emballage (VE) transportés au moyen de la plaque d'aspiration (19) peuvent être transférés au poste de travail (A) .

5. Installation d'emballage selon l'une des revendications précédentes, **caractérisée en ce que** l'unité de groupage (60) est fixée en tant que module intégré dans le châssis de machine (6) de la machine d'emballage (1).

6. Installation d'emballage selon l'une des revendications précédentes, **caractérisée en ce que** l'unité de transfert (14) est fixée en tant que module intégré dans le châssis de machine (6) de la machine d'emballage (1).

7. Installation d'emballage selon l'une des revendications précédentes, **caractérisée en ce que** l'unité de groupage (60) et l'unité de transfert (14) sont positionnées à l'intérieur du châssis de machine (6), sous une unité de transport de film (FT) de la machine d'emballage (1) pourvue pour un film inférieur (U) passant dans la direction de travail (R), vu dans un plan de projection vertical.

8. Installation d'emballage selon l'une des revendications précédentes, **caractérisée en ce que** la machine d'emballage (1) est une machine d'emballage à emboutissage (T), dans laquelle le poste de travail (A) est un poste de formage (2) de la machine d'emballage à emboutissage (T), à laquelle peuvent être alimentés des éléments d'emballage (VE) au moyen de l'unité de transfert (14) selon un cycle de machine pour une jonction respective à un matériau de film.

9. Installation d'emballage selon l'une des revendications précédentes, **caractérisée en ce que** le dispositif d'alimentation (15) comprend un dépileur (80) pour séparer les éléments d'emballage (VE) qui y sont empilés ou un dispositif de pliage (80') pour réaliser des barquettes individuelles en carton.

10. Installation d'emballage selon l'une des revendications précédentes, **caractérisée en ce que** le dispositif d'alimentation (15) comporte une section de transport (90), qui est configurée pour transférer au moins une partie des éléments d'emballage (VE) pourvus pour le format prédéterminé (F) jusqu'à l'unité de groupage (60) conformément au format prédéterminé (F).

11. Procédé de transport d'éléments d'emballage (VE) dans une installation d'emballage (100), comprenant :
le transport d'éléments d'emballage (VE) au moyen d'un dispositif d'alimentation (15) jusqu'à une machine d'emballage (1),
le transfert des éléments d'emballage transportés (VE) jusqu'à une unité de groupage (60) de la machine d'emballage (1) au moyen du dispositif d'alimentation (15), dans lequel les éléments d'emballage (VE) sont transférés du dispositif d'alimentation (15) à un convoyeur à bande (61) de l'unité de groupage (60),
l'exécution d'un déplacement relatif entre l'unité de groupage (60) et une unité de transfert (14) de la machine d'emballage (1) pour transférer les éléments d'emballage (VE) reçus sur l'unité de groupage (60) à l'unité de transfert (14), dans lequel l'unité de groupage (60) est réglée en hauteur par rapport à l'unité de transfert (14) de la machine d'emballage (1) au moyen d'un mouvement de levage (C) afin de transférer les éléments d'emballage (VE) à l'unité de transfert (14), et
la saisie des éléments d'emballage (VE) fournis par l'unité de groupage (60) au moyen de l'unité de transfert (14) afin de transporter les éléments d'emballage (VE) jusqu'à un poste de travail (A) de la machine d'emballage (1) .

12. Procédé selon la revendication 11, **caractérisé en ce que** les éléments d'emballage (VE) sont réalisés chacun sous la forme d'une barquette (17, 17') et une plaque d'aspiration (19) de l'unité de transfert (14) s'engage par engagement de formes dans une zone d'ouverture supérieure (26) des barquettes respectives (17, 17'), et les barquettes respectives (17, 17') sont aspirées sur une surface de paroi intérieure (31) d'au moins une paroi latérale qui y est formée.
